# EUROPÄISCHE PATENTSCHRIFT

(11) **EP 1 362 213 B1**
(45) Veröffentlichungstag und Bekanntmachung des Hinweises auf die Patenterteilung: **15.12.2004**
(21) Anmeldenummer: 02704538.4
(22) Anmeldetag: 25.03.2002
(51) Int. Cl.: F27D 23/02, B08B 7/00

(54) **VERFAHREN UND VORRICHTUNG ZUM REINIGEN VON VERBRENNUNGSEINRICHTUNGEN**
METHOD AND APPARATUS FOR CLEANING COMBUSTION DEVICES
PROCEDE ET APPAREIL POUR NETTOYER DES INCINERATEURS

(30) Priorität: 12.04.2001 CH 700012001; 30.01.2002 CH 154022002
(43) Veröffentlichungstag der Anmeldung: 19.11.2003
(73) Patentinhaber: Bang & Clean GmbH, 5610 Wohlen (CH); Rüegg, Hans, 5610 Wohlen (CH)
(72) Erfinder: RÜEGG, Hans, CH-5610 Wohlen (CH)
(74) Vertreter: Frei, Alexandra Sarah
(86) Internationale Anmeldenummer: PCT/CH2002/000174
(87) Internationale Veröffentlichungsnummer: WO 2002/084193

(56) Entgegenhaltungen:
- EP-A- 1 067 349
- WO-A-99/24177
- US-A- 4 640 043
- PATENT ABSTRACTS OF JAPAN vol. 009, no. 124 (M-383), 29. Mai 1985 (1985-05-29) & JP 60 009593 A (SAITO AKIHIRO), 18. Januar 1985 (1985-01-18)

## Beschreibung

Die Erfindung betrifft ein Verfahren und eine Vorrichtung zum Reinigen von verschmutzten bzw. verschlackten Behältern. Im Speziellen betrifft sie ein Verfahren und eine Vorrichtung zum sogenannten on-line Sprengreinigen von verschlackten Verbrennungseinrichtungen gemäss dem Oberbegriff der unabhängigen Patentansprüche.

Heizflächen z. B. von Müllverbrennungsanlagen oder Kohlekesseln unterliegen im allgemeinen starken Verschmutzungen. Diese Verschmutzungen haben anorganische Zusammensetzungen und entstehen typischerweise durch Ablagerung von Ascheteilchen an der Wand. Beläge im Bereich von hohen Rauchgas-Temperaturen sind meist sehr hart, da sie entweder geschmolzen oder angeschmolzen auf der Wand kleben bleiben oder von tiefer schmelzenden oder kondensierenden Substanzen bei deren Erstarrung an der kälteren Kesselwand zusammengeklebt werden. Solche Beläge lassen sich durch bekannte Reinigungsverfahren nur schwer und unzureichend entfernen. Dies führt dazu, dass der Kessel periodisch abgestellt, abgekühlt und manuell oder mittels Sandstrahlen gereinigt werden muss. Da solche Kessel meist ziemlich grosse Abmessungen aufweisen, ist dazu oft der Aufbau eines Gerüsts im Ofen notwendig. Dies erfordert zudem einen Betriebsunterbruch von mehreren Tagen oder Wochen und ist ausserdem für das Reinigungspersonal wegen des starken Staub- und Schmutzanfalls äusserst unangenehm und ungesund. Eine meist zwangsläufige Begleiterscheinung eines Betriebunterbruchs einer Anlage sind Schäden an Behältermaterialien selber als Folge der starken Temperaturänderungen. Neben den Reinigungs- und Reparaturkosten sind die Anlagenstillstandskosten durch den Produktions- bzw. Einnahmenausfall ein wichtiger Kostenfaktor.

Herkömmliche Reinigungsverfahren sind beispielsweise Kesselklopfen und die Verwendung von Dampfstrahler, Wasserstrahlbläser/Russbläser und Kugelregen.

Es ist ein Reinigungsverfahren bekannt, bei dem der erkaltete und auch der in Betrieb befindliche heisse Kessel mittels Einbringen und Zünden von Sprengkörpern gereinigt wird. Bei dem im Dokument EP 1 067 349 beschriebenen Verfahren, wird ein gekühlter Sprengkörper mittels einer gekühlten Lanze in die Nähe der verschmutzten Heizfläche gebracht, wo die Sprengladung gezündet wird. Die Heizflächen-Anbackungen werden durch die Wucht der Detonation, sowie durch die von den Schockwellen erzeugten Wandschwingungen abgesprengt. Die Reinigungszeit kann mit dieser Methode im Vergleich zu den herkömmlichen Reinigungsverfahren wesentlich verkürzt werden. Die Reinigung kann mit den nötigen Sicherheitsvorkehrungen, on-line, d.h. während des Betriebs des Verbrennungsofens bzw. noch im heissen Zustand des Behälters stattfinden. Es ist möglich einen Kessel auf diese Art innert Stunden zu reinigen, wozu mit einer herkömmlichen Reinigungsmethode Tage gebraucht werden.

Nachteilig bei dem in EP 1 067 349 beschriebenen Verfahren ist die Notwendigkeit von Sprengstoff. Neben den hohen Kosten für das Sprengmaterial muss zur Vermeidung von Unfällen, beispielsweise bei der Lagerung des Sprengstoffs, ein grosser Sicherheitsaufwand betrieben werden. Das Einbringen von Sprengmaterial in einen heissen Behälter erfordert zudem ein absolut zuverlässiges und effizientes Kühlsystem um ein vorzeitiges Detonieren des Sprengstoffs zu verhindern.

Aufgabe der Erfindung ist es, ein Verfahren und eine Vorrichtung zur Reinigung von verschmutzten bzw. verschlackten Verbrennungsanlagen oder Behältern zu schaffen, bei welchem/r die Anlage während der Reinigung nicht abgestellt werden muss, die Anlage in kurzer Zeit wieder in sauberem Zustand ist und im Speziellen die Gefährdung von Personal und Anlageteilen während des Reinigungsverfahrens minimiert wird.

Die Aufgabe wird durch die Erfindung gelöst, wie sie in den Patentansprüchen definiert ist.

Das hier offenbarte Reinigungsverfahren beruht darauf, gasförmige, flüssige und/oder puder- bzw. pulverförmige Stoffe bzw. Komponenten, die einzeln oder vorzugsweise erst als Gemisch explosiv sind, in die Nähe eines zu reinigenden Objekts zu bringen, um anschliessend das mindestens teilweise gasförmige explosive Gemisch zur Explosion zu bringen.

Für den Personenschutz sollen die Materialien getrennt aufbewahrt und gehandhabt werden können, um die Gefahr einer vorzeitigen Explosion möglichst auszuschliessen. Dies ist mit dem erfindungsgemässen Reinigungsverfahren möglich, da der zur Reinigung benötigte explosive Stoff oder das explosive Gemisch an der Stelle oder in der Nähe der Stelle eines Behälters hergestellt werden kann, an dem er bzw. es verwendet werden soll. Dies erhöht die Sicherheit von Personal und Gegenständen. Mit der erfindungsgemässen Reinigungsvorrichtung sind während eines Einführ- und Positioniervorgangs der Vorrichtung noch keinerlei explosive Stoffe oder Komponenten vorhanden und somit auch nicht der Hitze ausgesetzt.

Das erfindungsgemässe Reinigungsverfahren ist besonders geeignet für Verbrennungsanlagen mit klebriger, zu Anbackungen neigender Flugasche, hervorgerufen speziell durch die Verbrennung von Kohle, Müll, Klärschlamm oder Soadermüll. Dies gilt insbesondere im Bereich von Dampferzeugern von Verbrennungsanlagen. Das Reinigungsverfahren lässt sich aber auch zur Beseitigung von Verschmutzungen in anderen Anlagen mit harten Schmutzablagerungen anwenden, wie z.B. in Rauchgasreinigungsanlagen, Papiermühlen, Silcs, in der Zementindustrie usw.. Die Sprengreinigung kann während des Betriebs einer Anlage, d.h. on-line, bzw. bei noch heissen Behältern und äusserst gezielt und genau dosiert durchgeführt werden. Dadurch werden Betriebsausfallkosten gesenkt und keine Anlagenteile oder Behälterabschnitte werden unnötig belastet. Auch werden die Gefahren für das Anlagenpersonal minimiert. Dies insbesondere durch eine äusserst kurze Verweildauer der mindestens teilweise gasförmigen explosiven Komponente oder des Gemischs in der heissen Umgebung.

In einer bevorzugten Ausführungsform des erfindungsgemässen Reinigungsverfahrens wird ein Brennstoff, flüssig oder gasförmig, z. B. Acetylen, Ethylen, Methan, Aethan, Propan, Benzin, Oel etc., und ein Oxidationsmittel, z. B. Sauerstoff, in die Nähe einer zu reinigenden Fläche gebracht. Dort werden die Komponenten miteinander vermischt und anschliessend gezündet. Die Wucht der Explosion und die durch die Stosswellen in Schwingung gebrachte Fläche, z.B. eine Behälter- oder Rohrwand, bewirken das Absprengen der Wandanbackungen und somit das Reinigen der Fläche. Die Komponenten können auch in der erfindungsgemässen Vorrichtung miteinander gemischt werden.

Die für eine Reinigung notwendige Stärke der Explosion und somit die Menge der verwendeten Materialien, richtet sich nach der Art der Verschmutzung und nach Grösse und Art des verschmutzten Behälters. Dosierung und Stärke der Explosion können und werden so gewählt, dass keine Schäden an Installationen entstehen.

Beispielsweise liegt die für eine wirkungsvolle Reinigung notwendige Mischgasmenge von Acetylen und Sauerstoff zwischen 5 und 30 Liter pro Explosion. Das optimale Mischungsverhältnis der Gase lässt sich aus der Stöchiometrie der Gase berechnen und beträgt für Acetylen und Sauerstoff 1:3. Bei einem explosiven Gasgemisch von Sauerstoff und Aethan liegt das Verhältnis bei 3.5:1 mit einem beispielhaften totalen Gasvolumen von ca. 100 Litern. Die Möglichkeit der optimalen Dosierung der verwendeten Komponenten vermindert einerseits die Reinigungskosten, andererseits das Gefahren- und Schadensrisiko für Anlage und Personen.

Eine rohrähnliche Vorrichtung, z.B. eine Lanze, wird in eine Anlage bzw. einen Behälter eingeführt und in die Nähe der zu reinigenden Stelle gebracht. Mittels dieser Vorrichtung können nach der Positionierung der Vorrichtung der bzw. die Komponenten in die Anlage bzw. den Behälter eingebracht werden. Bei einer Online-Reinigung können der zu reinigende Behälter und z.B. das strömende Rauchgas bis zu 1000°C heiss sein. Dies bedeutet, dass zur Vermeidung einer vorzeitigen Explosion die für die Reinigung verwendeten Materialien, z.B. Gase und Brennstoffe, schneller an die gewünschte Stelle gebracht werden sollten als diese sich z.B. durch Wärmestrahlung erhitzen können. Vorzugsweise wird das Rohr thermisch isoliert und/oder gekühlt. Dies kann durch ein Rohr aus thermisch isolierenden Materialien bzw. durch eine am Rohr angebrachte oder durch das Rohr geführte Kühlung geschehen. Vorzugsweise wird die Kühlung für ein Rohr und/oder für die zur Reinigung verwendeten Materialien so gestaltet, dass sie ohne ständigen Zufluss von Kühlmittel von aussen in die Reinigungsvorrichtung bzw. zu den Komponenten oder zu dem explosiven Gasgemisch auskommt. Ein Rohr oder eine Lanze müsste somit lediglich mit Anschlüssen für die bspw. gasförmigen Komponenten versehen werden und könnte entsprechend einfacher gestaltet werden. Eine solche Reinigungsvorrichtung ist auch nicht auf das Vorhandensein von bspw. Wasseranschlüssen in der Nähe des zu reinigenden Objekts angewiesen. Wird zur Kühlung ein Kühlmittel wie bspw. Wasser als Isolationsmaterial für die Lanze verwendet, so sind dafür Anschlüsse an der Lanze anzubringen. Allfällige Schläuche könnten, falls gewünscht, vor der eigentlichen Benutzung der Lanze zum Reinigen entfernt werden. Ist eine Kühlung der Lanze in positioniertem Zustand mittels Kühlmittelfluss gewünscht, so geschieht dies vorzugsweise indem ein Kühlmittel durch die Lanze hindurch geführt wird, so dass dieses direkt in den heissen Behälter strömt. Eine Reinigungsvorrichtung kann aber auch so gestaltet sein, dass ein Kühlmittel in der Vorrichtung wieder zurückströmt.

Um die Möglichkeit einer vorzeitigen Explosion ganz zu umgehen, wird das explosive, mindestens teilweise gasförmige Gemisch vorzugsweise erst an der Stelle hergestellt, an der die Explosion erfolgen soll. Dies geschieht bspw. durch Mischung eines brennbaren Gases und eines Oxidationsmittels in einem dünnwandigen Behälter im zu reinigenden Behälter selbst. Es ist aber auch möglich, die einzelnen Komponenten bereits in einem Teil einer Zufuhrleitung, z.B. dem Lanzeninneren, zusammenzuführen. Dadurch wird die gründliche Vermischung einzelner Komponenten bereits kurz vor der zu reinigenden Stelle begonnen. Es ist auch möglich, mit den nötigen Sicherheitsvorkehrungen, direkt ein explosives Gas oder Gasgemisch in einen dünnwandigen Behälter, welcher sich in einer Anlage bzw. einem Behälter befindet, einzubringen. Auch bei dieser Variante ist die Gefahr einer vorzeitigen Explosion von explosiven Stoffen oder Gemischen minimal, da das Einbringen einer Vorrichtung und ein allfälliges Positionieren derselben vorgängig und somit gänzlich ohne das Vorhandensein der explosiven Materialien durchgeführt werden kann. Wird anstelle von gasförmigen ein oder mehrere flüssige oder puder- bzw. pulverförmige Materialien, z.B. Brennstoffe, verwendet, so werden diese beispielsweise mittels einer geeigneten Pumpvorrichtung durch die rohrähnliche Vorrichtung an die zu reinigende Stelle gebracht, wo das bzw. die flüssige/n oder puder- bzw. pulverförmige/n Materialien in den dünnwandigen Behälter vorzugsweise zerstäubt wird/werden. Dies kann bspw. durch Druck- oder Gaszerstäubung geschehen, z.B. unter Verwendung eines in der Reinigung benutzten Gases.

Die Dosierung von Gasen bzw. von Gasgemischen, u. U. auch von flüssigen Materialien, erfolgt vorzugsweise über Druckbehälter, in die vorgängig exakt dosierte Gas- bzw. Flüssigkeitsmengen eingebracht werden können, z.B. durch kontrollierte Abfüllung aus handelsüblichen Gasflaschen. Das Verwenden von separaten Druckbehältern bietet den Vorteil, dass die Mengen und damit die Fülldrucke in diesen Behältern der gewünschten Stärke der Explosion sehr einfach angepasst werden können. Zudem kann durch das Einbringen der Gase oder Flüssigkeiten unter Druck die Verweildauer der verwendeten Komponenten in der heissen Umgebung äusserst kurz gehalten werden.

Um eine Verdünnung von Gasen, Gasgemischen, puder- bzw. pulverförmigen oder flüssigen Materialien, z. B. durch Umgebungsluft oder Rauchgas, zu vermeiden, werden die Materialien möglichst an oder in der Nähe der zu reinigenden Stelle mittels eines geeigneten dünnwandigen Behälters gehalten. Dies ist besonders dann vorteilhaft, wenn ein explosives Gemisch erst in der Nähe der zu reinigenden Fläche hergestellt werden soll, bspw. durch eine separate Führung einzelner Gase bzw. Brennstoffe in einer rohrähnlichen Vorrichtung bzw. einer Lanze. Ein solcher Behälter dient unter anderem zur Vermeidung der Verdünnung der Gase, insbesondere vor ihrer vollständigen Vermischung und gegebenenfalls zu deren Kühlung. Beispiele für geeignete dünnwandige Behälter sind dehnbaren dünnwandigen ballonartige Behälter, oder flexible, nachgiebige dünnwandige Behälter wie beispielsweise sackartige Hüllen oder Beutel. Ein dünnwandiger Behälter ist vorzugsweise am einen Ende eines Rohres, z.B. am Kopfende der Lanze, angebracht und wird durch die Gase selber aufgeblasen. Um eine vorzeitige Explosion des dünnwandigen Behälters zu verhindern, sollte er schneller aufgeblasen werden als er sich durch Konvektion oder Strahlung aufheizt und/oder er sollte gekühlt werden. Vorzugsweise weisen die dünnwandigen Behälter ein grösseres Volumen auf, als das totale Volumen der in sie eingebrachten Komponenten. Einerseits verhindert dies eine vorzeitige Zerstörung des dünnwandigen Behälters durch Bersten, z.B. von elastischen ballonartigen Behältern. Andererseits, beispielsweise im Falle von Behältern aus nicht dehnbaren Materialien, wie beispielsweise sackartigen Plastik- oder Papierhüllen, herrscht im Behälter im Vergleich mit der Umgebung kein Überdruck.

Dies verhindert oder minimiert ein Ausströmen von Gas bei einer allfälligen Perforation des dünnwandigen Behälters, die beispielsweise durch Funkenflug oder scharfe Gegenstände hervorgerufen wurde.

Eine Kopfkühlung der Lanze, bspw. die Kühlung eines dünnwandigen Behälters, geschieht vorzugsweise mittels passiver Kühlmethoden. Bei einer passiven Kühlung eines explosiven Gasgemischs, werden im eingeführten Zustand der Reinigungsvorrichtung keine zusätzlichen Kühlmittel von aussen zum bzw. ins explosive Gemisch geführt. Dies hat nebst allgemeinen konstruktiven Vereinfachungen der Reinigungsvorrichtung auch den Vorteil, dass Zufuhrleitungen für die zur Explosion benötigten Materialien relativ einfach von einer allfälligen Lanzenkühlung getrennt gehalten werden können. Bei der Kombination mit einer passiven Lanzenkühlung, kann das gesamte Reinigungsverfahren im wesentlichen unabhängig von einer örtlich gegebenen Infrastuktur gehalten werden.

Ein dünnwandigen Behälter, und somit auch die in ihm befindlichen Materialien, kann mittels einer thermisch isolierenden Schutzhülle oder mittels einer bereits mit Kühlmittel versehenen Schutzhülle vor unerwünscht hoher Erhitzung geschützt werden. Ein Beispiel für letztere Schutzhülle kann sehr einfach gestaltet sein und bestände beispielsweise im wesentlichen aus möglichst saugfähigem Material, z. B. Krepp, oder schwammartigem Material, welches vor dem Einführen in eine heisse Anlage mit Kühlmittel, vorzugsweise Wasser, getränkt wird. Es ist aber auch möglich den dünnwandigen Behälter selber aus Kühlmittel aufnehmendem bzw. speicherndem Material herzustellen.

Selbstverständlich ist es auch möglich den dünnwandigen Behälter mittels eines geeigneten Kühlmittels z. B. durch Aufsprühen von Wasser, Luft oder einer Mischung beider Medien auf den dünnwandigen Behälter, zu kühlen. Möglich ist auch das Eindüsen von Wassertropfen oder eines anderen Kühlmittels in den dünnwandigen Behälter während des Aufblasens, so dass seine Oberfläche von Innen her gekühlt wird. Dies kann beispielsweise mit dem Einbringen einer zur Reinigung verwendeten flüssigen oder gasförmigen Komponente kombiniert werden.

Eine weitere bevorzugte Möglichkeit den dünnwandigen Behälter zu schützen besteht darin, den dünnwandigen Behälter in einer geeigneten Schutzvorrichtung in den zu reinigenden Behälter einzuführen. Dies geschieht beispielsweise mittels einer an der Reinigungsvorrichtung angebrachten Schutzvorrichtung, z. B. einer an und um eine Lanze angebrachten Schutzglocke oder -trichter. Der dünnwandige Behälter kann in unaufgeblasenem Zustand in der Schutzvorrichtung verstaut werden. Die Schutzvorrichtung ist so ausgestaltet, dass sie dem dünnwandigen Behälter die Möglichkeit zur im wesentlichen freien Entfaltung bieten, sobald dieser aufgeblasen wird. Dies kann durch eine geöffnete oder eine durch Kraft bzw. Druck sich öffnende Schutzvorrichtung realisiert werden. Eine behälterseitig, d.h. kopfseitig, angebrachte Öffnung der Schutzvorrichtung kann mit einer Abdeckung versehen sein. Eine solche Abdeckung ist vorzugsweise dünnwandig, leicht zu öffnen bzw. zu lösen, so dass sie von einem sich ausdehnenden dünnwandigen Behälter von der Schutzvorrichtung abgelöst werden kann. Sie ist vorzugsweise aus Materialien gefertigt, die mit Kühlmittel getränkt werden können, wie z.B. ein Stück Papier, Jute etc.. Je nach Gestaltung einer Abdeckung kann die gesamte Schutzvorrichtung damit umschlossen werden. Damit wird ein dünnwandiger Behälter, sowie eine Schutzvorrichtung gleichzeitig geschützt, z.B. gekühlt.

In einer bevorzugten Ausführungsform wird eine indirekte, passive Kühlung aus bereits oben erwähnten Gründen, sowohl für den dünnwandigen Behälter, wie auch für die Lanze verwendet. Eine passive Kühlung für ein explosives Gemisch und eine Lanze ist unabhängig von aktiv, von aussen zugeführtem Kühlmittel während des Reinigungsverfahrens selber, d.h. im eingeführten Zustand der Lanze. Eine passive Lanzenkühlung geschieht vorzugsweise durch das Anbringen von geeigneten Materialien um das Gas und/oder Flüssigkeit führende Rohr bzw. durch Herstellung des Rohres oder von Zufuhrleitungen aus geeigneten Materialien. Dies sind beispielsweise isolierende, im wesentlichen hitzebeständige und/oder Kühlmittel aufnehmende Materialien oder geeignete Materialanordnungen. Beispiele für Letztere sind saugfähige Materialien, wie Papier, Watte oder Stoff, die vor dem Gebrauch in Wasser oder anderem Kühlmittel getränkt werden. Zum Schutz vor Verletzung einer kühlenden Schicht, können äussere Schutzschichten angebracht werden. Im Falle von saugfähigem Papier kann dies eine einfache Umwicklung aus Stoff sein. Es ist aber auch möglich eine beständigere Schutzschicht aus beispielsweise einem Metallgitter oder - geflecht oder einem zweiten Metallrohr anzubringen. Kühlmittel aufnehmende Materialien können dieses bei Bedarf wieder abgeben und durch die dabei entstehende Verdunstungskälte das Rohr oder einen dünnwandigen Behälter kühlen. Passive Kühlungen können beispielsweise auch dichte Metallgeflechte oder Keramiken sein, die in Hohlräumen oder Poren Kühlmittel aufnehmen können. Es ist auch denkbar, eine passive Kühlung aus Wärme aufnehmenden Materialien zu gestalten. Solche Materialien sind in der Lage Wärme aufzunehmen und zu speichern, statt sie weiterzuleiten. Beispiele dafür sind Materialien, die in einem geeignet gewählten Temperaturbereich einen Phasenübergang, typischerweise fest-flüssig, machen (sog. ,phase change materials' (PCM)). Ein weiteres Beispiel für eine isolierende Lanzenkühlung sind Doppelrohre, die mit Isolationsmaterial gefüllt werden können.

Bei Bedarf können die verschiedensten Kühlungsmethoden und Schutzvorrichtungen auch kombiniert, weggelassen oder ergänzt werden.

Die Zündung des explosiven Gasgemisches bzw. Flüssigkeit-/Gasgemisches, erfolgt mit aus dem Stand der Technik bekannten Mitteln. Vorzugsweise geschieht dies durch elektrisch ausgelöste Funkenzündung, durch Hilfsflammen oder durch pyrotechnische Zündung mit Hilfe von entsprechend angebrachten Zündmitteln und Zündvorrichtungen. Die Zündmittel sind vorzugsweise im Bereich eines der Enden der Lanze, an einem Rohr selber oder am dünnwandigen Behälter angebracht. Das Betätigen der Zündvorrichtung sowie der Ablauf des Einströmens der Gase und/oder Einleiten von flüssigen Komponenten geschieht vorzugsweise und sicherheitshalber mittels einer Steuervorrichtung.

Der Ablauf einer Sprengung in einem heissen Behälter geschieht in einer bevorzugten Ausführungsform folgendermassen:
- Gas-Druckbehälter werden durch das Betätigen entsprechender Ventile aus Druckgasflaschen mit den jeweiligen Gasen, z.B. Acetylen oder Aethan und Sauerstoff und mit den gewünschten Gasmengen/-drucken gefüllt.
- Am einen Ende eines Rohres wird ein dünnwandiger Behälter (bspw. aus Plastik, eine ballon- oder sackartige Hülle oder ein Beutel) befestigt, z.B. aufgesteckt, geklemmt oder mit Klebeband angeklebt, und/oder gefaltet in der Schutzvorrichtung verstaut.
- Falls gewünscht, wird eine Kopfkühlung aktiviert, z.B. eine Schutzhülle (isolierend und/oder kühlend) befestigt bzw. mit Kühlmittel getränkt und/oder die Kühlung zusammen mit dem Gas gestartet.
- Die Lanze wird von aussen in den zu reinigenden Behälter eingeführt, z.B. durch eine Einstiegsöffnung, so dass das Rohrende inklusive dünnwandiger Behälter vor der zu reinigenden Fläche platziert wird.
- Das Öffnen der Ventile der Gas-Druckbehälter startet das Befüllen des dünnwandigen Behälters mit der Gasmischung.
- Die Zündvorrichtung wird betätigt und die Explosion ausgelöst.

Einzelne Schritte des oben erwähnten Ablaufs eines erfindungsgemässen Sprengreinigungsverfahrens können auch durch Zwischenschritte ergänzt und/oder automatisiert werden. Beispielsweise kann das Auslösen des Explosionsvorgangs mit Sicherheitsmechanismen verbunden sein. Diese starten vorzugsweise die Gaszufuhr aus den Druckbehältern in den dünnwandigen Behälter und unterbrechen diese Verbindung bevor die eigentliche Explosion, z.B. mittels Aktivieren der Zündmittel, erfolgt. Dies verhindert bspw. Rückschläge in die Zufuhrleitungen oder unkontrollierte Explosionen. Zusätzlich kann das Reinigungsverfahren auch ein Vorrichtungsreinigungsschritt beinhalten. Dieser wird beispielsweise durch eine an die Explosion anschliessende Spülung der Lanze bzw. einzelner Rohre mittels Pressluft realisiert.

Im Folgenden werden Ausführungsformen der Vorrichtung zum erfindungsgemässen Reinigungsverfahren von verschlackten Behältern anhand von beispielhaften und schematisch gezeichneten Figuren näher erläutert.

Dabei zeigt
Figur 1 eine vereinfachte Darstellung einer Ausführungsform der erfindungsgemässen Vorrichtung, ohne dünnwandigen Behälter dargestellt,
Figur 2 eine weitere Ausführungsform der erfindungsgemässen Vorrichtung,
Figur 3 eine dritte Ausführungsform der erfindungsgemässen Vorrichtung.

In **Figur 1** ist eine Vorrichtung 10 ohne dünnwandigen Behälter zur Durchführung des erfindungsgemässen Reinigungsverfahren dargestellt. Die Vorrichtung 10 beinhaltet rohrähnliche Zufuhrleitungen 1, 2 durch die, vorzugsweise nach ihrer Positionierung, unterschiedliche Gase, z. B. Sauerstoff 3 und Aethan 4, aber auch flüssige Brennstoffe oder Oxidationsmittel in die Nähe einer zu reinigenden Wand 5 geleitet werden. Die Gase 3, 4 und/oder Flüssigkeiten bilden im Bereich der Wandverschmutzung 6 ein explosives Gemisch 7. Mittels einer Zündvorrichtung 8, die sich von ausserhalb des zu reinigenden Behälters oder der Anlage steuern und betätigen lässt, wird das explosive Gemisch 7 bspw. durch Bildung eines Zündfunkens 9 gezündet. Die Explosion kann auch durch eine sich im Bereich des Gemisches 7, z. B. an den Zufuhrleitungen 1, 2 befindlichen Zündung ausgelöst werden. Die Zufuhrleitungen 1, 2 bzw. die Zündvorrichtung 8 sind hier so gestaltet, dass der Zündfunke 9 nicht direkt vor einem Ende einer Zufuhrleitung 1,2 zu liegen kommt, um einen Rückschlag der Reinigungsvorrichtung 10 bzw. eine Rückzündung in die Zufuhrleitungen 1, 2 zu vermeiden. Dies kann dadurch realisiert werden, indem der Zündfunke 9 im Bereich zwischen den Enden von unterschiedlich langen Zufuhrleitungen 1, 2 zu liegen kommt.

Die Zufuhrleitungen 1, 2 und die Zündvorrichtung 8 oder Teile davon können auch gemeinsam in einer rohrähnlichen Hülle, z. B. einem Rohr, untergebracht werden. Vorzugsweise ist die Vorrichtung 10 auch mit einer Kühlung versehen. Die Kühlung geschieht vorzugsweise mittels Verdunstung von Kühlmittel, die die Zufuhrleitungen 1, 2 oder die eventuell vorhandene gemeinsame Hülle kühlen. Eine aktive Kühlung geschieht bspw. mittels Luft- und/oder Wasserzufuhr von aussen in und/oder durch die Zufuhrleitungen 1,2.

Bei einem an der Vorrichtung 10 vorhandenen dünnwandigen Behälter (in Figur 1 nicht dargestellt) zum Schutz der Gase vor Verdünnung, ist eine Kopfkühlung der Lanze vorzugsweise als eine mit Kühlmittel getränkte Schutzhülle gestaltet. Die Kopfkühlung kann aber auch als eine bis in den Behälter hinein geführte Kühlmittelzufuhr gestaltet sein. So wird der dünnwandige Behälter bzw. das im Behälter befindliche Gas- oder Gas-/Flüssigkeitsgemisch gekühlt. Die für die Zufuhrleitungen 1, 2 und/oder ein gemeinsames Rohr verwendeten Materialien besitzen zudem vorzugsweise thermisch isolierende Eigenschaften, um das darin befindliche Gas 3, 4 oder die Flüssigkeit vor äusseren Hitzeeinflüssen, z. B. Rauchgas, zu schützen.

In **Figur 2** ist eine weitere beispielhafte Vorrichtung zur Durchführung des erfindungsgemässen Reinigungsverfahrens gezeigt. Eine kühlbare bzw. isolierte Lanze 20, beinhaltend eine Ummantelung 21 und ein Innenrohr 22, weist an ihrem einen Ende Anschlüsse 23 für die Gaszufuhr auf. Ebenfalls im Bereich dieses Endes der Lanze 20, befindet sich ein geeignetes Zündmittel, z.B. eine Zündkerze 19, mit der ein explosives Gasgemisch vorzugsweise elektrisch gezündet werden kann. Die Ummantelung 21 schützt die Lanze 20 und das darin befindliche Gas oder Gasgemisch vor Erhitzung. Sie beinhaltet vorzugsweise saugfähiges Material, z. B. Papier, und kann noch zusätzlich mit einer, das saugfähige Material umhüllenden Schutzschicht, z. B. ein saugfähiges Gewebe oder eine Wärme reflektierende, vorzugsweise mit Öffnungen versehene folienartige Hülle, versehen sein. Eine allfällige Schutzschicht, hier nicht näher dargestellt, dient im wesentlichen dazu, das Ablösen bzw. Verletzen des als Kühlmittel speichernde bzw. als Isolation dienende Material der Ummantelung 21 durch äussere mechanische Einwirkungen zu verhindern oder zu reduzieren. Eine Schutzschicht kann auch mit zusätzlichen saugfähigen oder isolierenden Eigenschaften ausgestattet sein.

Am anderen Ende der Lanze 20 ist ein dünnwandiger Behälter 25, hier bereits aufgeblasen, und eine Schutzglocke 27 angebracht. Der dünnwandige Behälter 25 ist am Innenrohr 22 befestigt, derart dass er durch das, das Innenrohr durchströmende, Gas oder Gasgemisch aufgeblasen wird. Der dünnwandige Behälter besteht hier aus einer im wesentlichen gasdichten Kunststoffhülle 25a, z.B. ein aus Polyethylen hergestellter Plastiksack, und einer die Kunststoffhülle 25a umgebenden Schutzhülle 25b. Die Schutzhülle 25b ist vorzugsweise eine Hülle aus saugfähigem Papier, das mit der Kunststoffhülle 25a verbunden, vorzugsweise verklebt, ist. Vor dem Gebrauch der Lanze 20, d.h. vor dem Einführen der Lanze 20 in eine zu reinigende Anlage, wird die Papierhülle und die Ummantelung 21 der Lanze mit Kühlmittel versetzt, z.B. mit Wasser getränkt. Der dünnwandige Behälter 25 wird zusammengelegt in der Schutzglocke 27 verstaut. Über der Schutzglocke befindet sich vorzugsweise noch eine zusätzliche, mit Kühlmittel getränkte Abdeckung (nicht näher dargestellt), um den drin befindlichen dünnwandigen Behälter und u.U. auch die Schutzglocke, zusätzlich zu kühlen und gegebenenfalls vor mechanischen Einflüssen zu schützen. Nach dem Einführen und Positionieren der Lanze in bzw. im zu reinigenden Behälter, verlässt der dünnwandige Behälter beim Aufblasen die Schutzglocke 27. Dabei ist er durch die wassergetränkte Papierhülle und das Innenrohr 22 durch die Ummantelung 21 vor der Hitze der Rauchgase geschützt. Die Schutzglocke 27 ist leicht konisch, becherförmig nach aussen hin geöffnet, um der aufgeblasenen Hülle oder dem ballonartigen Behälter genügend Raum zu geben. Eine Schutzvorrichtung ist beispielsweise hohlkegel- bzw. hohlzylinder- oder schalenförmig. Sie weist vorzugsweise eine einseitig angebrachte Aussparung zur Durchführung von Zufuhrleitung (-en) auf und anderseitig eine Öffnung für einen dünnwandigen Behälter. Eine Schutzvorrichtung kann auch doppelwandig gestaltet sein, so dass ein allfälliger Innenraum mit Isolationsmaterial oder Kühlmittel gefüllt ist bzw. werden kann. Die Schutzglocke 27, die Ummantelung 21 oder eine andere Schutzvorrichtung sind fix an der Lanze befestigt. Sie können aber auch derart gestaltet sein, so dass sie über die Lanze geschoben oder darum gelegt und unterschiedlich positioniert werden können. Dies erlaubt bei Bedarf ein leichtes Ersetzen einer Schutzvorrichtung nach einem Reinigungsverfahren. Aus technischen und wirtschaftlichen Überlegungen werden für Schutzvorrichtungen jedoch möglichst hitzebeständige Materialien verwendet.

Der Anschluss für die Gaszufuhr 23 ist am Innenrohr 22 angebracht und verbindet zwei Gaszufuhrleitungen 29, 30 mit der Lanze 20. Die eine Gaszufuhrleitung 30 ist über ein erstes Magnetventil 32 mit einem ersten Druckbehälter 34 verbunden, wobei dieser wiederum über ein viertes Ventil 38 an einer handelsüblichen ersten Gasflasche 36, z.B. Sauerstofflasche, angeschlossen ist. Die zweite Gaszufuhrleitung 29 ist im wesentlichen gleich gestaltet, d.h. über eine zweites Magnetventil 31 mit einem zweiten Druckbehälter 33 verbunden. Dieser wiederum ist über ein drittes Ventil 37 an einer zweiten handelsüblichen Gasflasche 35 angeschlossen. Die zweite Gasflasche 35 beinhaltet entsprechend ein brennbares Gas, wie beispielsweise Acetylen, Ethylen oder Aethan.

Nach Öffnen des dritten und vierten Ventils 37, 38 werden die Druckbehälter 33, 34 mit den entsprechenden Gasen befüllt. Ein sich im Experiment bereits bewährter Fülldruck liegt bei max. 15 bar, wobei die Druckbehältervolumina beispielsweise Werte von 1.51 für Aethan und 5 1 für Sauerstoff aufweisen und eine typischerweise 100 1-200 I umfassende Gesamtgasmenge für die Reinigung gängiger Behälter verwendet wird. Das Verhältnis der Volumina der beiden Druckbehälter entspricht vorzugsweise dem stöchiometrischen Verhältnis der beiden Gase für eine komplette Verbrennung. Die Drucke der Gase in den Druckbehältern bestimmen die Stärke der Explosion und lassen sich über Reduzierventile an den Gasflaschen 35, 36 einstellen. Diese Drucke sind vorzugsweise gleich gross.

Mittels eines externen, mit der Zündkerze 19 an der Lanze 20 verbundenen Druckschalters 39 wird der Explosionsvorgang eingeleitet. Der Ablauf wird vorzugsweise über eine Steuerung 40, z. B. Relaissteuerung, gesteuert. Die Steuerwege sind in der Figur als gestrichelte Linien eingezeichnet, wobei die Signalrichtung mit Pfeilen angegeben ist. Als erstes werden die Magnetventile kurzzeitig, z.B. für wenig Sekunden; geöffnet. Die Gasinhalte der Druckbehälter 33,34 strömen während dieser Zeit über die getrennten Gaszufuhrleitungen 29,30 in die Lanze 20. Dort werden sie miteinander vermischt und durchs Innenrohr 22 in den dünnwandigen Behälter 25 geleitet, wobei sie diesen aufblasen. In einer bevorzugten Ausführungsform der Reinigungsvorrichtung, werden die Gaszufuhrleitungen 29,30 im Innenrohr 22 der Lanze 20 getrennt gehalten, so dass sich die Gase erst im dünnwandigen Behälter 25 vermischen und dort ein explosives Gasgemisch bilden.

Nach dem Schliessen der Magentventile 31,32 wird vorzugsweise nach einer gewählten Zeitverzögerung, z.B. 0.5s, das Zündmittel gezündet und die Explosion ausgelöst. Je nach gewählter Ausführung der Gaszufuhr, ist die Zündkerze 19 oder das Zündmittel entsprechend an der Lanze positioniert. Der Aufblasvorgang des dünnwandigen Behälters bis zur Zündung beträgt einige wenige Sekunden, typischerweise 1-3s, z.B. 2s.

Nach der Zündung des Gasgemisches wird das Innenrohr vorzugsweise von den Resten der Explosion, z.B. Schlacke, gereinigt. Dies geschieht beispielsweise mittels Pressluft, die durch das Innenrohr 22 geschickt wird. Dazu weist eine der Gaszufuhrleitungen 30 ein zusätzliches Ventil 41 auf, das mit einem Pressluftreservoir 42, z. B. einem Pressluftgenerator bzw. einer Pressluftflasche, verbunden ist. Dieses Ventil 41, hier als Magnetventil eingezeichnet, kann vorzugsweise ebenfalls angesteuert und automatisch betätigt werden.

Werden für die Reinigung nicht nur gasförmige, sondern auch bzw. ausschliesslich flüssige Materialien verwendet, so kann das Volumen des dünnwandigen Behälters 25 entsprechend klein gehalten werden. Er wird dann aus entsprechend geeignetem Material hergestellt, z. B. als im wesentlichen für Flüssigkeiten dichten Kunststoffhüllen gestaltet.

**Figur 3** zeigt eine dritte Ausführungsform der erfindungsgemässen Vorrichtung. Sie beinhaltet einen beispielhaften Aufbau einer kühlbaren Lanze 50. Eine Mehrheit der Bezugszeichen sind dieselben wie in Figur 2. Diese beziehen sich entsprechend auf dieselben beispielhaften Merkmale und Elemente und werden an dieser Stelle nicht alle nochmals erwähnt. Die kühlbare Lanze 50, beinhaltend ein Aussenrohr 51 und ein Innenrohr 52, weist an ihrem einen Ende Anschlüsse 23, 24 für die Gaszufuhr, sowie für die Kühlung auf. Zwischen Aussen- 51 und Innenrohr 52 wird ein Kühlmittel, z.B. ein Wasser/Luftgemisch, geführt. Es tritt am zweiten Ende der Lanze 50 wieder aus, was durch Pfeile angezeigt ist. An diesem zweiten Ende der Lanze 50 ist wiederum eine Schutzglocke 27 für einen dünnwandigen Behälter 25 angebracht. Je nach Durchflussgeschwindigkeit bzw. Distanz der Kühlmittelaustrittsöffnung der Lanze 50 zur Schutzglocke 27, kann das durch die Lanze 50 geführte Kühlmittel auch die Schutzglocke 27 kühlen.

Der Anschluss 24 der Kühlung ist mit einem Kühlungsanschlussventil 28, z.B. einem Handventil, versehen. Das Betätigen desselben erlaubt ein beliebiges Zu- und Abschalten der Kühlung. Vorzugsweise ist auch das Herstellen eines bestimmten Mischverhältnisses unterschiedlicher Kühlmedien, hier dargestellt durch zwei Anschlussleitungen/-schläuche 24a, b, möglich.

Eine auf diese Weise gestaltete Lanzenkühlung wird vorzugsweise vor dem Einführen der Lanze 50 in einen heissen Behälter aktiviert. Sie bleibt typischerweise während der gesamten Zeit, in der die Lanze der Hitze ausgesetzt ist, eingeschaltet. Eine solche aktive Lanzenkühlung kann auch in eine Steuerung 40 miteinbezogen werden. Es ist selbstverständlich auch möglich, ein Kühlmittel durch einen Kühlanschluss am einen Ende der Lanze 50 einzuführen und es zum selben Ende wieder zurückfliessen zu lassen. Dies wäre beispielsweise bei einseitig geschlossenem Aussenrohr 51, bei im wesentlichen U-förmiger oder konzentrischer Kühlmittelführung, möglich.

Das erfindungsgemässe Reinigungsverfahren läuft mit der in Figur 3 beschriebenen Vorrichtung ähnlich ab wie das aus Figur 2: Tränken eines dünnwandigen Behälters 25 mit Kühlmittel, aktivieren der Lanzenkühlung, Einführen und Positionieren der Lanze, Befüllen der Druckbehälter 33,34 mit den gewünschten Gasmengen, Auslösen des Zündvorgangs mittels Betätigen eines Druckschalters 39. Das bzw. die Gase strömen durch die Lanze 50 und blasen den dünnwandigen Behälter auf. Dieser wird anfänglich noch durch die Schutzglocke 27, dann im wesentlichen durch die getränkte Schutzhülle 25b vor Erhitzung geschützt. Ist die gewünschte Gasmenge im dünnwandigen Behälter 25 angelangt, wir das explosive Gasgemisch mittels geeigneter Zündmittel 19 gezündet. Vorzugsweise wird nach der Durchführung des Reinigungsverfahrens das Innenrohr 52 und u.U. auch das Aussenrohr 51 in einem Reinigungsschritt gesäubert, z.B. mittels Pressluft von Schlacke und Wasser befreit.

Die Verwendung eines dünnwandigen Behälters entsprechend der vorliegenden Erfindung bietet den Vorteil, dass er äusserst kostengünstig herzustellen ist. Ein zusätzlicher Vorteil eines papierumhüllten Plastiksacks als dünnwandiger Behälter ist, dass möglicher Funkenflug den Plastiksack perforieren kann, die Hülle aber weiterhin das explosive Gas oder Gasgemisch schützt. Eine Schutzhülle aus saugfähigem Material kann mehrschichtig gestaltet sein. Durch das beispielsweise Anbringen mehrerer Einfach-Schutzhüllen kann er so an Temperaturen in unterschiedlich heissen Behältern angepasst werden. Durch Ausnutzung der Verdunstungskälte geeigneter Kühlmittel ist keine Zufuhr von Kühlmittel in bzw. durch die Lanze während des eigentlichen Reinigungsverfahrens notwendig.

## Patentansprüche

1. Verfahren zum Reinigen von verschmutzten, verschlackten oder mit Anbakkungen versehenen Behältern und Anlagen mittels Sprengtechnik vorzugsweise während des Betriebs der Anlage bzw. bei heissem Behälter, **dadurch gekennzeichnet, dass**
eine rohrähnliche Vorrichtung bzw. Lanze (20) von aussen in den Behälter oder in die Anlage eingeführt wird derart, dass die Mündung der rohrähnlichen Vorrichtung bzw. Lanze (20) in der Nähe der Verschmutzungen bzw. Anbakkungen oder Verschlackungen (6) positioniert wird,
dass ein explosives Gemisch (7), oder bei Vermischung ein explosives Gemisch bildende Komponenten, durch die rohrähnliche Vorrichtung bzw. Lanze (20) hindurch geführt wird/werden, in einen an der rohrähnlichen Vorrichtung bzw. Lanze (20) angebrachten dünnwandigen Behälter (25) und in die Nähe der Verschmutzungen bzw. Anbackungen oder Verschlackungen (6) gelangen, und
dass das, gegebenenfalls durch Vermischung der Komponenten entstandene, explosive Gemisch (7) zur Explosion gebracht wird, wobei der dünnwandige Behälter zerstört wird.

2. Verfahren zum Reinigen von verschmutzten, verschlackten oder mit Anbakkungen versehenen Behältern und Anlagen nach Anspruch 1, **dadurch gekennzeichnet, dass**
das explosive Gemisch oder die Komponenten zumindest teilweise gasförmig, flüssig oder pulver- bzw. puderförmig ist/sind.

3. Verfahren zum Reinigen von verschmutzten, verschlackten oder mit Anbakkungen versehenen Behältern und Anlagen nach Anspruch 1 oder 2, **dadurch gekennzeichnet, dass**
der dünnwandige Behälter (25) mittels der Vorrichtung bzw. Lanze (20) in die Nähe der Verschmutzungen bzw. der Anbackungen oder Verschlackungen (6) gebracht wird.

4. Verfahren zum Reinigen von verschmutzten, verschlackten oder mit Anbakkungen versehenen Behältern und Anlagen nach einem der vorangehenden Ansprüchen, **dadurch gekennzeichnet, dass** der dünnwandige Behälter (25) durch Gase (3, 4) oder das explosive Gemisch (7) vor der Explosion aufgeblasen wird.

5. Verfahren zum Reinigen von verschmutzten, verschlackten oder mit Anbakkungen versehenen Behältern und Anlagen nach einem der vorangehenden Ansprüchen, **dadurch gekennzeichnet, dass** das explosive Gemisch (7) im dünnwandigen Behälter (25) hergestellt wird.

6. Verfahren zum Reinigen von verschmutzten, verschlackten oder mit Anbakkungen versehenen Behältern und Anlagen nach einem der vorangehenden Ansprüchen, **dadurch gekennzeichnet, dass** Gase (3, 4) oder das explosive Gemisch (7) aus mindestens einem Druckbehälter (33,34) in die rohrähnliche Vorrichtung bzw. die Lanze (20) strömen.

7. Verfahren zum Reinigen von verschmutzten, verschlackten oder mit Anbakkungen versehenen Behältern und Anlagen nach einem der vorangehenden Ansprüchen, **dadurch gekennzeichnet, dass** das explosive Gemisch (7) durch Vermischen von einem gasförmigen Brennstoff (4) und einem gasförmigen Oxidationsmittel (3) entsteht.

8. Verfahren zum Reinigen von verschmutzten, verschlackten oder mit Anbakkungen versehenen Behältern und Anlagen nach einem der vorangehenden Ansprüchen, **dadurch gekennzeichnet, dass** als dünnwandiger Behälter (25) eine aufblasbare Hülle, wie bspw. eine flexible Kunststoffhülle (25a) oder ein elastischer ballonartiger Behälter, verwendet wird.

9. Verfahren zum Reinigen von verschmutzten, verschlackten oder mit Anbakkungen versehenen Behältern und Anlagen nach einem der vorangehenden Ansprüchen, **dadurch gekennzeichnet, dass** die rohrähnliche Vorrichtung bzw. die Lanze (20) und/oder der dünnwandige Behälter (25) gekühlt wird.

10. Verfahren zum Reinigen von verschmutzten, verschlackten oder mit Anbakkungen versehenen Behältern und Anlagen nach Anspruch 9, **dadurch gekennzeichnet, dass** der dünnwandige Behälter (25) durch eine mit Kühlmittel getränkte Schutzhülle (25b) gekühlt wird.

11. Vorrichtung zum Reinigen von verschmutzten, verschlackten oder mit Anbakkungen versehenen Behältern und Anlagen, **dadurch gekennzeichnet, dass** sie eine rohrförmig gestaltete Lanze und Zufuhrmittel am einen Ende der Lanze aufweist,
wobei die Zufuhrmittel derart ausgestaltet sind,
um ein explosives Gemisch (7), oder um bei Vermischung ein explosives Gemisch bildende Komponenten, gegebenenfalls getrennt in die Lanze zu führen, und
dass die Lanze am anderen, in den Behälter zu führenden Ende, einen flexiblen dünnwandigen Behälter (25) zur Aufnahme des explosiven Gemischs (7) oder der bei Vermischung ein explosives Gemisch bildenden Komponenten aufweist, wobei der flexible dünnwandige Behälter im wesentlichen gas- oder flüssigkeitsdicht ist.

12. Vorrichtung nach Anspruch 11, **dadurch gekennzeichnet, dass** der flexible dünnwandige Behälter (25) in unaufgeblasenem Zustand keine explosiven Stoffe enthält.

13. Vorrichtung nach Anspruch 11 oder 12, **gekennzeichnet durch** mindestens einen mit den Zufuhrmitteln verbundenen weiteren Behälter (33, 34, 35, 36), welcher ein explosives Gemisch (7) oder eine bei Vermischung ein explosives Gemisch bildende Komponente enthält.

14. Vorrichtung nach Abspruch 13, **dadurch gekennzeichnet, dass** der weitere Behälter ein Druckbehälter (33,34) ist.

15. Vorrichtung nach einem der Ansprüche 11-14, **dadurch gekennzeichnet, dass** die Zufuhrmittel derart ausgestaltet sind, dass die bei Vermischung ein explosives Gemisch bildenden Komponenten, getrennt durch die Lanze führbar sind.

16. Vorrichtung nach einem der Ansprüche 11 -15, **dadurch gekennzeichnet, dass** der flexible dünnwandige Behälter (25) eine aufblasbare Hülle, wie bspw. eine flexible Kunststoffhülle (25a) oder ein elastischer ballonartiger Behälter ist.

17. Vorrichtung nach einem der Ansprüche 11 bis 16, **dadurch gekennzeichnet, dass** sie Zündmittel (8) zum Zünden des explosiven Gemischs (7) oder des durch Vermischung der Komponenten entstandenen explosiven Gemischs aufweist.

18. Vorrichtung nach einem der Ansprüche 11 bis 17, **dadurch gekennzeichnet, dass** sie Mittel zur Kühlung des Lanzenschafts und/oder eine Kopfkühlung beinhaltet.

19. Vorrichtung nach Anspruch 18, **dadurch gekennzeichnet, dass** die Kopfkühlung eine mit Kühlmittel tränkbare Schutzhülle (25b) beinhaltet.

20. Vorrichtung nach einem der Ansprüche 11 bis 19, **dadurch gekennzeichnet, dass** das in den Behälter zu führende Ende der rohrförmig gestalteten Lanze eine Schutzvorrichtung (27) aufweist, in der der flexible dünnwandige Behälter (25) in unaufgeblasenem Zustand untergebracht ist.

## Claims

1. Method for the cleaning of contamination with dirt, or caking or slag deposits (6) in vessels and installations by means of blasting technology, preferably during the operation of the installation or when the vessel is hot, **characterised in that** a pipe-like device or lance (20) is brought from the outside into the vessel or the installation such that the muzzle of the pipe-like device or lance (20) is positioned in the proximity of the contamination with dirt, that an explosive mixture (7), or components that form an explosive mixture upon mixing, are guided through the pipe-like device or lance (20) and are introduced into a thin-walled container (25), which is attached to the pipe-like device or lance (20) and thus reach the proximity of the dirt contamination, or caking or slag deposits (6) and that the explosive mixture (7), optionally formed upon mixing of the components, thereupon is made to detonate, wherein the thin-walled container is destroyed.

2. Method for the cleaning of contamination with dirt, or caking or slag deposits in vessels and installations according to claim 1, **characterised in that** the explosive mixture or the components are at least partially in a gaseous, liquid or powdery form.

3. Method for the cleaning of contamination with dirt, or caking or slag deposits in vessels and installations according to claim 1 or 2, **characterised in that** the thin-walled container (25) by means of a pipe-like device, or lance (20) is brought into the proximity of the contamination with dirt, or caking or slag deposits (6).

4. Method for the cleaning of contamination with dirt, or caking or slag deposits in vessels and installations according to one of the preceding claims, **characterised in that** the thin-walled container (25) is inflated by gases (3, 4) or the explosive mixture (7) before the detonation.

5. Method for the cleaning of contamination with dirt, or caking or slag deposits in vessels and installations according to one of the preceding claims, **characterised in that** the explosive mixture (7) is produced in the thin-walled container (25).

6. Method for the cleaning of contamination with dirt, or caking or slag deposits in vessels and installations according to one of the preceding claims, **characterised in that** gases (3, 4) or the explosive mixture (7) flow out of at least one pressure vessel (33, 34) into the pipe-like device, or the lance (20).

7. Method for the cleaning of contamination with dirt, or caking or slag deposits in vessels and installations according to one of the preceding claims, **characterised in that** the explosive mixture (7) is produced by the mixing of a gaseous fuel (4) and a gaseous oxidising agent (3).

8. Method for the cleaning of contamination with dirt, or caking or slag deposits in vessels and installations according to one of the preceding claims, **characterised in that** as thin-walled container (25) an inflatable envelope, such as, for example, a flexible plastic envelope (25a) or an elastic, balloon-like container is utilised.

9. Method for the cleaning of contamination with dirt, or caking or slag deposits in vessels and installations according to one of the preceding claims, **characterised in that** the thin-walled container (25) and/or the pipe-like device or lance (20) is cooled.

10. Method for the cleaning of contamination with dirt, or caking or slag deposits in vessels and installations according to claim 9, **characterised in that** the thin-walled container (25) is cooled by a protective envelope (25b) soaked with coolant.

11. Device for the cleaning of contamination with dirt, or caking or slag deposits in vessels and installations, **characterised in that** it is a lance designed in the manner of a pipe and comprises means of supply (1,2) on one end of the lance, wherein the means for supply is designed to conduct an explosive mixture (7) or to conduct, possibly separately, components that form an explosive mixture upon mixing, into the lance and that the lance comprises, on its end to be guided into the vessel, a flexible, thin-walled container (25) for accommodation of the explosive mixture (7) or the components forming an explosive mixture upon mixing, wherein the flexible thin-walled container (25) is essentially gastight or liquid-tight.

12. Device according to claim 11, **characterised in that** the flexible thin-walled container (25) in an uninflated state does not contain any explosive material.

13. Device according to claim 11 or 12, **characterised in that** at least one further vessel (33,34,35,36) is connected to the means of supply, which further vessel contains an explosive mixture (7) or a component forming an explosive mixture upon mixing.

14. Device according to claim 13, **characterised in that** the further vessel is a pressure vessel (33,34).

15. Device according to one of claims 11 to 14, **characterised in that** the means of supply are designed such that the components that form an explosive mixture upon mixing may be led separately through the lance.

16. Device according to one of claims 11 to 15, **characterised in that** the flexible, thin-walled container (25) is an inflatable envelope, such as, for example, a flexible plastic envelope (25a) or an elastic, balloon-like container.

17. Device according to one of claims 11 to 16, **characterised in that** it comprises means of ignition (8) for the ignition of the explosive mixture (7), or the explosive mixture that is optionally formed upon mixing of the components.

18. Device according to one of claims 11 to 17, **characterised in that** it comprises means for cooling the shaft of the lance and/or a head cooling system.

19. Device according to claim 18, **characterised in that** the head cooling system comprises a protective envelope (25b) soakeable with coolant.

20. Device according to one of claims 11 to 19, **characterised in that** a protective device (27), wherein the flexible, thin-walled container is stored in an uninflated condition, is attached to an end of the lance designed in the manner of a pipe, which end is to be led into the vessel.

## Revendications

1. Procédé pour nettoyer des récipients et des installations salis, encrassés ou présentant des dépôts cuits à l'aide de la technique des explosifs, de préférence pendant le fonctionnement de l'installation ou lorsque le récipient est chaud, **caractérisé en ce qu'**un dispositif tubulaire ou une lance (20) est introduit de l'extérieur dans le récipient ou dans l'installation de telle manière que l'embouchure du dispositif tubulaire ou de la lance (20) soit positionnée à proximité des salissures ou des dépôts cuits (6), **en ce qu'**un mélange explosif (7) ou des composants formant après mélange un mélange explosif est/sont introduit(s) par le dispositif tubulaire ou la lance (20) dans un récipient à paroi mince (25) fixé sur le dispositif tubulaire ou la lance (20), et arrivent jusqu'à proximité des salissures ou des dépôts cuits ou des encrassements (6), et **en ce que** l'on fait exploser le mélange explosif (7), produit éventuellement par mélange des composants, de sorte que le récipient à paroi mince (25) est détruit.

2. Procédé pour nettoyer des récipients et des installations salis, encrassés ou présentant des dépôts cuits selon la revendication 1, **caractérisé en ce que** le mélange explosif ou les composants est/sont au moins partiellement gazeux, liquide(s), pulvérisés ou pulvérulents.

3. Procédé pour nettoyer des récipients et des installations salis, encrassés ou présentant des dépôts cuits selon la revendication 1 ou 2, **caractérisé en ce que** le récipient à paroi mince (25) est amené à proximité des salissures ou des dépôts cuits ou des encrassements (6) à l'aide du dispositif ou de la lance (20).

4. Procédé pour nettoyer des récipients et des installations salis, encrassés ou présentant des dépôts cuits selon l'une quelconque des revendications précédentes, **caractérisé en ce que** l'on gonfle le récipient à paroi mince (25) avant l'explosion avec des gaz (3, 4) ou avec le mélange explosif (7).

5. Procédé pour nettoyer des récipients et des installations salis, encrassés ou présentant des dépôts cuits selon l'une quelconque des revendications précédentes, **caractérisé en ce que** le mélange explosif (7) est formé dans le récipient à paroi mince (25).

6. Procédé pour nettoyer des récipients et des installations salis, encrassés ou présentant des dépôts cuits selon l'une quelconque des revendications précédentes, **caractérisé en ce que** des gaz (3, 4) ou le mélange explosif (7) s'écoulent à partir d'au moins un récipient sous pression (33, 34) dans le dispositif tubulaire ou dans la lance (20).

7. Procédé pour nettoyer des récipients et des installations salis, encrassés ou présentant des dépôts cuits selon l'une quelconque des revendications précédentes, **caractérisé en ce que** le mélange explosif (7) est produit par mélange d'un carburant gazeux (4) et d'un agent oxydant gazeux (3).

8. Procédé pour nettoyer des récipients et des installations salis, encrassés ou présentant des dépôts cuits selon l'une quelconque des revendications précédentes, **caractérisé en ce que** l'on utilise comme récipient à paroi mince (25) une enveloppe gonflable, comme par exemple une enveloppe flexible en matière plastique (25a), ou un récipient élastique semblable à un ballon.

9. Procédé pour nettoyer des récipients et des installations salis, encrassés ou présentant des dépôts cuits selon l'une quelconque des revendications précédentes, **caractérisé en ce que** le dispositif tubulaire ou la lance (20) et/ou le récipient à paroi mince (25) sont refroidis.

10. Procédé pour nettoyer des récipients et des installations salis, encrassés ou présentant des dépôts cuits selon la revendication 9, **caractérisé en ce que** le récipient à paroi mince (25) est refroidi à l'aide d'un enveloppe de protection (25b) imprégnée d'un agent réfrigérant.

11. Dispositif pour nettoyer des récipients et des installations salis, encrassés ou présentant des dépôts cuits, **caractérisé en ce qu'**il comporte une lance tubulaire et des moyens d'alimentation à une extrémité de la lance, les moyens d'alimentation étant configurés de manière à amener un mélange explosif (7) ou des composants formant un mélange explosif, éventuellement séparément, dans la lance, et **en ce que** la lance comporte, à l'autre extrémité qui doit être introduite dans le récipient, un récipient flexible à paroi mince (25) destiné à recevoir le mélange explosif (7) ou des composants formant, après mélange, un mélange explosif, le récipient flexible à paroi mince étant sensiblement étanche aux gaz ou aux liquides.

12. Dispositif selon la revendication 11, **caractérisé en ce que** le récipient flexible à paroi mince (25) ne contient aucune substance explosive à l'état non gonflé.

13. Dispositif selon la revendication 11 ou 12, **caractérisé par** au moins un autre récipient (33, 34, 35, 36), raccordé aux moyens d'alimentation, qui contient un mélange explosif (7) ou des composants formant, après mélange, un mélange explosif.

14. Dispositif selon la revendication 13, **caractérisé en ce que** l'autre récipient est une récipient sous pression (33, 34).

15. Dispositif selon l'une quelconque des revendications 11 à 14, **caractérisé en ce que** les moyens d'alimentation sont configurés de telle manière que les composants formant, après mélange, un mélange explosif peuvent être amenés séparément à travers la lance.

16. Dispositif selon l'une quelconque des revendications 11 à 15, **caractérisé en ce que** le récipient flexible à paroi mince (25) est une enveloppe gonflable, comme par exemple une enveloppe flexible en matière plastique (25a), ou un récipient élastique semblable à un ballon.

17. Dispositif selon l'une quelconque des revendications 11 à 16, **caractérisé en ce qu'**il comporte des moyens d'allumage (8) pour l'allumage du mélange explosif (7) ou du mélange explosif produit par le mélange des composants.

18. Dispositif selon l'une quelconque des revendications 11 à 17, **caractérisé en ce qu'**il comporte des moyens pour le refroidissement de la tige de la lance et/ou le refroidissement de la tête.

19. Dispositif selon la revendication 18, caractérisé en ce le moyen de refroidissement de la tête contient une enveloppe de protection (25b) imprégnée d'un agent réfrigérant.

20. Dispositif selon l'une quelconque des revendications 11 à 19, **caractérisé en ce que** l'extrémité de la lance tubulaire qui doit être introduite dans le récipient comprend un dispositif de protection (27) dans lequel le récipient flexible à paroi mince (25) est installé à l'état non insufflé.
